# FASCICULE DE BREVET EUROPEEN

(11) **EP 0 037 870 B1**
(45) Date de publication et mention de la délivrance du brevet: **15.08.1984**
(21) Numéro de dépôt: 80810123.2
(22) Date de dépôt: 11.04.1980
(51) Int. Cl.: F41F 1/04, F41B 11/06

(54) **Dispositif balistique capable de propulser un équipage utile**
Ballistische Vorrichtung, die zum Antreiben einer Ausrüstung geeignet ist
Ballistic device capable of propelling a piece of equipment

(43) Date de publication de la demande: 21.10.1981
(73) Titulaire: PLUMETTAZ SA, 1880 Bex (CH)
(72) Inventeur: Allen, Roger Frederick, Le Mesnil CH-1880 Bex (Vaud) (CH)
(74) Mandataire: Rochat, Daniel Jean

## Description

La présente invention se rapporte aux dispositifs balistiques destinés à propulser un équipage utile vers son emplacement d'utilisation.

On utilise des dispositifs de ce genre dans de nombreux domaines de l'activité humaine, par exemple pour installer un câble de liaison entre deux emplacements distants l'un de l'autre, notamment entre un bateau et une butée d'amarrage située sur la côte ou entre deux emplacements situés sur les flancs opposés d'une vallée. Dans ce cas, le projectile propulsé par le dispositif est attaché à un fil qui se déploie entre l'emplacement de départ et l'emplacement d'arrivée, pendant la course du projectile.

On connaît aussi des dispositifs balistiques dont le projectile tout en étant relié à l'emplacement de départ par un fil, contient un parachute apte à se déployer à un moment prédéterminé, pendant la course du projectile. Le parachute maintient l'extrémité du fil à une certaine altitude au-dessus du sol par effet de cerf-volant, ce qui permet de hisser jusqu'à son niveau un appareil comme, par exemple, un émetteur d'ondes hertziennes.

Cependant, on utilise également des dispositifs balistiques dont le projectile porte un équipage utile en vue de la lutte contre la grêle, pour le déclenchement des avalanches, etc.

Or, la-plupart des dispositifs balistiques connus actuellement utilisent la pyrotechnie pour assurer la propulsion du projectile, par conséquent, ils subissent les inconvénients qui accompagnent l'emploi des explosifs : difficultés de stockage, nécessité de précautions spéciales lors de la mise en place des dispositifs, lors de leur chargement et lors de leur mise en oeuvre, coût élevé, risques de ratés, risques d'explosions intempestives.

On connaît d'autre part, dans le domaine des armes, des fusils et des mortiers à air comprimé (US-A-2101 762 ; FR-A-476718). Dans ces dispositifs connus, le canon est relié par un conduit équipé d'une vanne à une alimentation en air ou autre gaz, sous pression. Pour amorcer la propulsion du projectile, il faut ouvrir cette vanne qui peut être commandée par un dispositif à gachette, le gaz propulseur parvient alors dans le canon, derrière le projectile par le conduit susmentionné.

Dans le but de remédier aux inconvénients des dispositifs balistiques aptes à transporter un équipage utile et utilisant la pyrotechnie, on a déjà songé à propulser les projectiles de ces dispositifs par air comprimé. Jusqu'à maintenant toutefois, cette réalisation s'est heurtée à un obstacle. En effet, comme les projectiles ont en général un calibre beaucoup plus grand que les projectiles des fusils ou des mortiers à air comprimé, la masse d'air qui doit être déplacée entre l'enceinte et l'intérieur du tube propulseur est relativement considérable. Il est donc nécessaire de prévoir des vannes de grand diamètre et de les ouvrir extrêmement rapidement pour que l'effet propulsif se déploie sans chute de pression dans l'enceinte. Ces contraintes conduisent à utiliser des réservoirs très volumineux. En outre, elles conduisent, dans certains cas, à prévoir des mécanismes d'ouverture compliqués exigeant eux-mêmes la mise en oeuvre d'une énergie secondaire ou dont la fiabilité n'est pas parfaite. (FR-A-476 718, US-A-2 960 977).

La présente invention est basée sur une idée constructive qui permet de simplifier considérablement le mécanisme d'amorçage d'un dispositif balistique même si ce dernier est d'un calibre atteignant environ une dizaine de centimètres et qui permet de propulser des projectiles contenant un équipage utile, par exemple à une distance de l'ordre de 300 à 400 mètres sans nécessiter des réservoirs d'air comprimé exagérément volumineux.

Dans ce but, la présente invention a pour objet un dispositif balistique capable de propulser un équipage utile vers son emplacement d'utilisation, comprenant un tube propulseur, une enceinte destinée à contenir de l'air comprimé, et un projectile contenant ledit équipage, caractérisé en ce que ladite enceinte communique avec le tube propulseur par une ouverture latérale qui est obturée de façon étanche par le projectile lui-même lorsque celui-ci se trouve dans sa position de départ, et en ce qu'un mécanisme d'amorçage permet de déplacer le projectile dans le tube sur une distance suffisante pour découvrir ladite ouverture.

Grâce à cette disposition, il est possible de prévoir la communication entre le réservoir et le tube de lancement par une ouverture de très grande surface, de sorte qu'au moment du lancement, la pression du gaz contenu dans le réservoir s'exerce immédiatement et sans perte sur le projectile.

On va décrire ci après, à titre d'exemple, plusieurs formes de réalisation du dispositif selon l'invention en se référant au dessin annexé.
La figure 1 est une vue en coupe longitudinale du dispositif décrit ci-après,
la figure 2 une vue en élévation depuis l'arrière,
la figure 3 une vue en élévation du projectile, et
les figures 4 et 5 sont des illustrations schématiques de deux autres formes d'exécution.

Comme on le voit, la construction du dispositif balistique est extrêmement simple.

Un tube cylindrique 1 joue le rôle de tube propulseur. Ses dimensions peuvent être par exemple de 100 mm en diamètre et 1 m en longueur. Ce tube, de préférence métallique, est fixé par l'intermédiaire d'un anneau de retenue 2 et de vis ou de boulons 3 sur une culasse 4 de forme tubulaire fermée à l'arrière par un fond 5. Dans la forme d'exécution décrite, la culasse 4 comporte deux ouvertures latérales diamétralement opposées dont l'une est obturée par une plaque 6 arquée de façon à épouser la forme de la culasse tandis que l'autre est raccordée à un segment de conduit coudé 7. De préférence, le segment de conduit 7 et la plaque 6 seront soudés à la culasse 4.

Comme on le voit au dessin, le conduit 7 se termine par une bride 7a analogue à la bride 4a de la culasse 4, et une enceinte auxiliaire également de forme tubulaire, désignée par 8, est fixée à la bride 7a par un anneau de fixation 9 et des vis ou des boulons 10. L'enceinte cylindrique 8 est fermée à son extrémité avant par un disque 11 soudé à la paroi de l'enceinte. Ce disque de fermeture 11 présente, dans la forme d'exécution décrite, deux ouvertures taraudées 12 qui reçoivent, l'une un manomètre 20, et l'autre un raccord muni d'une soupape de non-retour 21. Ce raccord permet de remplir l'enceinte 8 par de l'air comprimé à partir d'une bonbonne ou de la tuyauterie de refoulement d'un compresseur.

Le remplissage de l'enceinte 8 n'aura lieu qu'après la mise en place du projectile 13. Ce dernier est représenté en traits mixtes au dessin. Il présente la forme d'un boîtier cylindrique à fond plat et à tête arrondie. Ce boîtier est susceptible de s'ouvrir sous l'effet d'une commande appropriée afin de libérer l'équipage utile qu'il contient et qui peut être d'une nature très diverse suivant l'application envisagée. Dans certains cas, cet équipage utile peut être constitué, par exemple, par un parachute d'accrochage, un dispositif d'alarme ou n'importe quel appareil. Un fil est lié au projectile 13 par une extrémité et au dispositif balistique ou à son support par l'autre extrémité. Ce fil n'est pas représenté à la fig. 1, de tels agencements étant déjà connus. Le projectile peut porter par exemple, un étrier 22 (fig. 3) dont les deux branches sont engagées dans des rainures longitudinales 23 ménagées selon deux génératrices opposées à la surface du projectile. Les extrémités des branches de l'étrier, coudées à angle droit, peuvent alors être accrochées dans des trous de la paroi du projectile de façon à permettre à l'étrier 22 de pivoter autour d'un axe perpendiculaire à la direction de déplacement du projectile après le départ de celui-ci afin que l'étrier bascule et que le fil 24 attaché au sommet de l'étrier soit tiré par le projectile depuis l'arrière. La présence d'un tel étrier ne gêne nullement la mise en place du projectile qui, comme on le voit au dessin, s'engage depuis l'extrémité antérieure du tube et vient reposer contre le fond 5 de la culasse.

Lorsque le projectile 13 est en place, sa paroi latérale comprime deux anneaux d'étanchéité 14 et 15, logés dans des rainures de la culasse 4. Il en résulte que l'enceinte 8 peut être remplie d'air comprimé une fois que le projectile est en place. L'air s'accumule dans l'enceinte 8. Il ne peut s'échapper puisque l'ouverture qui fait communiquer l'enceinte 8 avec le tube 1 est obturée par le projectile lui-même. Dans une réalisation pratique ayant les dimensions indiquées précédemment, l'enceinte pourrait être remplie jusqu'à une pression de 80 à 100 bars.

Pour amorcer le départ du projectile, le dispositif décrit comporte encore un mécanisme constitué essentiellement par une tige 16 guidée dans un bossage 5a du fond 5 et ajustée de façon sensiblement étanche dans ce passage. Un levier 17 articulé autour d'une cheville 18 qui est montée sur une console 19 fixée au fond 5, permet de déplacer la tige 16 rapidement jusqu'à ce que sa tête 16a vienne buter sur l'extrémité du bossage central 5a du fond 5. Pendant ce déplacement, l'extrémité interne de la tige 16 pousse le projectile 13 sur une distance suffisante pour que son fond vienne se placer au-delà de la garniture d'étanchéité 14.

Le départ du projectile est provoqué par ce déplacement. En effet, dès que la garniture 14 n'assure plus l'étanchéité, l'air comprimé contenu dans l'enceinte 8 peut s'infiltrer entre le fond 5 et le fond du projectile. Même si, au début de cette infiltration, le laminage de l'air entraîne une chute de sa pression, cet effet est de courte durée, et une poussée s'exerce rapidement sur le fond du projectile. Au fur et à mesure que celui-ci se déplace sous l'effet de la poussée, l'ouverture permettant le passage de l'air comprimé s'agrandit, de sorte que tout effet de laminage disparaît. On obtient ainsi la formation d'une force de poussée maximale due à la pression de l'air en un temps beaucoup plus réduit que tout ce qu'il serait possible d'atteindre par la commande d'une vanne. Les essais ont montré que par le moyen décrit, un projectile d'un calibre de 100 mm pouvait être accéléré dans un tube d'un mètre de longueur et atteindre une vitesse initiale suffisante pour pouvoir être projeté à plusieurs centaines de mètres. Le volume nécessaire pour l'enceinte 8 reste relativement petit.

Le dessin ne représente ni le support du dispositif balistique, ni les moyens prévus pour permettre de régler l'orientation du tube 1. Il s'agit de moyens usuels et bien connus qu'il n'est pas nécessaire de décrire ici.

Alors que le dispositif représenté à la fig. 1 ne comporte qu'un seul réservoir tubulaire de diamètre approximativement égal à celui du tube 1, et disposé parallèlement à celui-ci, on pourrait également prévoir plusieurs réservoirs du même genre répartis autour du tube et communiquant avec la culasse chacun par une ouverture, et un conduit coudé du genre du conduit 7. Ainsi, par exemple, on pourrait prévoir deux ou trois réservoirs 8 répartis autour du tube 1 (fig. 4), ce qui augmenterait encore la réserve de gaz sous pression prévue.

Dans une autre forme d'exécution encore, l'enceinte pourrait prendre la forme d'un récipient 8 comprenant deux parois coaxiales (fig. 5), donc de forme annulaire, le tube propulseur étant disposé au centre de l'enceinte. Dans ce cas, la culasse pourrait être constituée de deux pièces entièrement séparées et l'ouverture prévue pour alimenter le tube au moment de l'amorçage de la propulsion pourrait s'étendre sur toute la périphérie du projectile.

## Revendications

1. Dispositif balistique capable de propulser un équipage utile vers son emplacement d'utilisation, comprenant un tube propulseur (1), une enceinte (7, 8) destinée à contenir de l'air comprimé, et un projectile (13) contenant ledit équipage, caractérisé en ce que ladite enceinte (7, 8) communique avec le tube propulseur (1) par une ouverture latérale qui est obturée de façon étanche par le projectile (13) lui-même lorsque celui-ci se trouve dans sa position de départ, et en ce qu'un mécanisme d'amorçage (16, 17, 18, 19) permet de déplacer le projectile (13) dans le tube (1) sur une distance suffisante pour découvrir ladite ouverture.

2. Dispositif selon la revendication 1, caractérisé en ce que ladite enceinte (7, 8) est constituée par plusieurs réservoirs (8) allongés disposés autour du tube et en ce que chaque réservoir communique avec le tube et en ce que chaque réservoir communique avec le tube par une ouverture latérale de ce dernier.

3. Dispositif selon la revendication 1, caractérisé en ce que l'enceinte (7, 8) contenant l'air comprimé présente la forme d'un anneau entourant le tube (1).

4. Dispositif selon la revendication 3, caractérisé en ce que le tube (1) est entièrement interrompu sur une partie de sa longueur au voisinage de son extrémité arrière de façon à communiquer sur tout son pourtour avec ladite enceinte (7, 8).

5. Dispositif selon l'une quelconque des revendications 1 à 4, caractérisé en ce que l'enceinte (7, 8) ou chaque réservoir (8) est équipé d'un raccord muni d'une soupape de retenue afin de permettre son remplissage.

6. Dispositif selon la revendication 1, caractérisé en ce que l'étanchéité entre la paroi latérale du projectile et le bord de la ou des ouvertures du tube propulseur est réalisée par deux anneaux d'étanchéité (14, 15) coaxiaux au tube (1) logés dans les rainures de la paroi du tube de part et d'autre de la ou des ouvertures.

7. Dispositif selon la revendication 1, caractérisé en ce que le mécanisme d'amorçage comporte une tige (16) montée dans le fond (5) du tube (1) coulissant axialement de façon étanche et des moyens (17, 18, 19) permettant de déplacer ladite tige axialement, son mouvement se transmettant au projectile.

8. Dispositif selon la revendication 1, caractérisé en ce que le projectile (13) est relié à un fil (24) ce dernier étant situé à l'extérieur du tube (1) et étant agencé pour se déployer dans l'espace avec le projectile lorsque ce dernier est propulsé.

9. Dispositif selon la revendication 1, caractérisé en ce que le projectile est du type ouvrant automatiquement de façon à libérer l'équipage utile qu'il contient.

## Claims

1. Ballistic device capable of propelling a useful outfit towards its place of use comprising a propelling tube (1), and enclosure (7, 8) intended to contain compressed air, and a projectile (13) containing said outfit, characterized in that said enclosure (7, 8) communicates with the propelling tube (1) through a laterial opening which is tightly sealed by the projectile (13) itself when the latter is in its starting position, and in that a starting mechanism (16, 17, 18, 19) allows the projectile (13) to be displaced within the tube (1) for a sufficient distance to uncover said opening.

2. Device according to claim 1, characterized in that said enclosure (7, 8) is made up of several elongated reservoirs (8) disposed about the tube, and in that each reservoir communicates with the tube through a lateral opening in the latter.

3. Device according to claim 1, characterized in that the enclosure (7, 8) containing compressed air has the shape of a ring encircling the tube (1).

4. Device according to claim 3, characterized in that the tube (1) is completely interrupted over part of its length in the vicinity of its rearward end so as to communicate along its entire circumference with said enclosure (7, 8).

5. Device according to any one of the claims 1-4, characterized in that the enclosure (7, 8) or each reservoir (8) is equipped with a coupling having a non-retourn valve in order to permit its filling.

6. Device according to claim 1, characterized in that the fluid-tightness between the sidewall of the projectile and the edge of the opening or openings in the propelling tube is produced by two annular gaskets (14, 15) coaxial with the tube (1) and seated in grooves in the wall of the tube on each side of the opening or openings.

7. Device according to claim 1, characterized in that the starting mechanism includes a rod (16) mounted in the back wall (5) of the tube (1) and sliding axially in a fluid-tight manner, and means (17, 18, 19) whereby said rod can be displaced axially, its movement being transmitted to the projectile.

8. Device according to claim 1, characterized in that the projectile (13) is connected to a wire (24), the latter being situated outside of the tube (1) and being arranged to unfurl in space with the projectile when the latter is propelled.

9. Device according to claim 1, characterized in that the projectile is of the type opening automatically so as to free the useful outfit it contains.

## Patentansprüche

1. Ballistische Vorrichtung, die zum Antreiben einer Ausrüstung zu ihrer Gebrauchsstelle hin geeignet ist, mit einem Antriebsrohr (1), einer zum Enthalten von Druckluft bestimmten Einfassung (7, 8) und einem die besagte Ausrüstung enthaltenden Projektil, dadurch gekennzeichnet, dass die besagte Einfassung (7, 8) mit dem Antriebsrohr (1) durch eine seitliche Oeffnung hindurch in Verbindung steht, welche durch das Projektil (13) selbst dicht verschlossen ist, wenn dieses sich in der Abfahrstsstellung befindet, und dass ein Auslösemechanismus (16, 17, 18, 19) es ermöglicht, das Projektil (13) im Rohr über eine Strecke hinweg zu verschieben, die genügt, um die besagte Oeffnung abzudecken.

2. Vorrichtung nach Anspruch 1, dadurch gekennzeichnet, dass die besagte Einfassung (7, 8) aus mehreren länglichen Behältern (8) besteht, die um das Rohr herum angeordnet sind, und dass jeder dieser Behälter mit dem Rohr durch eine seitliche Oeffnung desselben in Verbindung steht.

3. Vorrichtung nach Anspruch 1, dadurch gekennzeichnet, dass die die Druckluft enthaltende Einfassung (7, 8) die Gestalt eines das Rohr (1) umgebenden Ringes hat.

4. Vorrichtung nach Anspruch 3, dadurch gekennzeichnet, dass das Rohr (1) vollständig unterbrochen ist auf einem Teil seiner Länge in der Nähe seines hinteren Endes, um so auf seinem ganzen Umfang mit der besagten Einfassung (7, 8) in Verbindung zu stehen.

5. Vorrichtung nach einem der Ansprüche 1 bis 4, dadurch gekennzeichnet, dass die Einfassung (7, 8) oder jeder Behälter (8) mit einem Stutzen ausgerüstet ist, der mit einem Rückschlagventil versehen ist zur Ermöglichung ihrer bzw. seiner Auffüllung.

6. Vorrichtung nach Anspruch 1, dadurch gekennzeichnet, dass die Abdichtung zwischen der Seitenwand des Projektil und dem Rand der Oeffnung oder Oeffnungen des Antriebsrohres durch zwei Dichtungsringe (14, 15) bewerkstelligt ist, die zum Rohr (1) koaxial sind und in Nuten gesetzt sind, die in der Rohrwandung dies- und jenseits der Oeffnung bzw. Oeffnungen vorhanden sind.

7. Vorrichtung nach Anspruch 1, dadurch gekennzeichnet, dass der Auslösemechanismus einen Stift (16) aufweist, der im Boden (5) des Rohres (1) axial verschiebbar und abgedichtet angeordnet ist, nebst Mitteln (17, 18, 19), die es ermöglichen, diesem Stift eine Axialbewegung zu erteilen, die sich auf das Projektil überträgt.

8. Vorrichtung nach Anspruch 1, dadurch gekennzeichnet, dass das Projektil (13) mit einem Faden (24) verbunden ist, der ausserhalb des Rohres (1) angeordnet ist und der eingerichtet ist, um sich im Raum zusammen mit dem Projektil zu entfalten, wenn dieses angetrieben wird.

9. Vorrichtung nach Anspruch 1, dadurch gekennzeichnet, dass das Projektil desjenigen Typs ist, das automatisch öffnet, um die Nutzausrüstung freizugeben, die es enthält.
